# FASCICULE DE BREVET EUROPEEN

(11) **EP 0 211 748 B1**
(45) Date de publication et mention de la délivrance du brevet: **24.05.1989**
(21) Numéro de dépôt: 86401647.2
(22) Date de dépôt: 23.07.1986
(51) Int. Cl.: B65H 54/28, B65H 57/16, B65H 67/048

(54) **Dispositif et procédé pour bobiner simultanément plusieurs fils séparés sur un support en rotation**
Vorrichtung und Verfahren zum gleichzeitigen Aufspulen mehrfacher Einzelfäden auf einen rotierenden Träger
Apparatus and method for simulatneously winding a plurality of separated filaments on a rotating core

(30) Priorité: 25.07.1985 FR 8511378
(43) Date de publication de la demande: 25.02.1987
(73) Titulaire: VETROTEX SAINT-GOBAIN, F-73000 Chambéry (FR)
(72) Inventeur: Billard, Georges, F-73000 Chambery-le-Vieux (FR); Blanchard, Françoise, F-73190 Challes les Eaux (FR); Klementz, Willy, F-73160 Cognin (FR); Combet, Roger, F-73290 La Motte Servolex (FR); Richard, Daniel, F-73800 Montmelian (FR)
(74) Mandataire: Breton, Jean-Claude

(56) Documents cités:
- DE-B- 1 199 432
- US-A- 3 547 361
- US-A- 4 389 024

## Description

L'invention concerne un dispositif et un procédé de bobinage pour fabriquer des enroulements à partir de plusieurs fils continus.

Plus particulièrement, l'invention concerne un dispositif et un procédé de bobinage pour obtenir des enroulements à flancs droits formés à partir de plusieurs fils séparés.

Dans de nombreuses applications, on utilise des fils continus extraits d'enroulements ou de bobines formés sur des supports cylindriques. L'extraction de ces fils s'effectue en les dévidant par défilée depuis l'extérieur ou l'intérieur de l'enroulement.

Il est particulièrement important, pour la mise en oeuvre de ces fils, que cette extraction se fasse le plus régulièrement possible, sans à-coup pour éviter leur endommagement, ainsi que l'enchevêtrement de spires adjacentes qui sont à l'origine de boucles ou de montées en paquets et, par conséquent, de défauts. Cette opération est d'autant plus délicate à mener à bien que plusieurs fils séparés ont été bobinés simultanément sur le même support.

L'extraction régulière du ou des fils est essentiellement conditionnée par le mode de construction de l'enroulement. Celui-ci est formé en bobinant au moins un fil sur un support en rotation et en déplaçant simultanément ledit fil selon un mouvement de va-et-vient, parallèlement à l'axe de rotation dudit support. Ce déplacement du fil peut être assuré par différents organes de guidage qui confèrent à l'enroulement final telle ou telle forme.

Certaines enroulements présentent une partie centrale relativement épaisse se prolongeant vers les extrémités de l'enroulement par des zones dont l'épaisseur décroit régulièrement. Ce type d'enroulement ne permet pas d'assurer une extraction régulière lorsque plusieurs fils séparés ont été bobinés simultanément; en effet, les fils dévidés ensemble sont issus de spires déposées sur des zones de différents diamètres, d'où des écarts de longueur entre les fils provoquant la formation de boucles.

D'autres enroulements, obtenus à l'aide d'un guide-fil mobile, ont sensiblement la forme d'un cylindre dont les flancs latéraux sont plus ou moins réguliers. En effet, lorsque le guide-fil entraînant le ou les fils dans un mouvement de va-et-vient arrive en fin de course, il marque un très bref temps d'arrêt avant de repartir en sens opposé. Pendant ce temps d'arrêt, les spires se superposent et peuvent se répartir de part et d'autre d'un plan, perpendiculaire à l'axe de rotation du support, marquant la fin de la course du guide-fil. Lorsque plusieurs fils séparés sont bobinés simultanément, ceux-ci se collent entre eux pendant ce court instant; le collage ainsi réalisé subsiste au défilement et modifie la présentation du fil, ce qui nuit à la qualité des produits fabriqués ultérieurement.

D'autre part, lorsque certaines spires sont déposées à l'extérieur de ce plan, elles peuvent sortir plus facilement du flanc de l'enroulement et être endommagées lors du stockage et de la manutention dudit enroulement. Ceci peut être à l'origine de la formation de boucles ou de la rupture d'un fil lors de l'extraction dudit fil.

Dans les applications où l'on utilise des enroulements constitués de plusieurs fils de verre séparés, comme par exemple la fabrication de fils coupés destinés à renforcer des matériaux à base de polymères ou d'élastomères, ou la production de mat de fils coupés, la qualité du produit final est en grande partie conditionnée par le taux de séparation des fils: on appelle taux de séparation, le rapport entre le nombre de fils simples obtenus à l'extraction et le nombre de fils simples initialement bobinés. La valeur plus ou moins élevée du taux de séparation est liée au recollement partiel et tout à fait irrégulier des fils entre eux au cours du bobinage, recollement qui s'accentue avec le grossissement des enroulements et qui a conduit à limiter leurs dimensions et leurs poids.

Ces inconvénients ont été à l'origine de différentes solutions pour tenter de rémedier aux défauts de construction des enroulements cylindriques et/ou à la séparation imparfaite des fils en cours de bobinage.

Une des solutions proposées, divulguée par le brevet US-A-4 486 686, consiste à modifier la forme du guide-fil et à utiliser des butées disposées en fin de course dudit guide-fil.

D'après cette invention, l'extrémité du guide-fil, qui est généralement plane, comporte une partie découpée en forme de triangle, de losange. Ce découpage peut même être de forme semi-circulaire ou semi-elliptique; il comporte une ouverure centrale par laquelle les fils sont introduits au début de l'opération de bobinage.

L'installation de fibrage comprend une filière remplie de verre fondu, des orifices de laquelle s'écoulent un grand nombre de filets de verre étirés mécaniquement sous forme de filaments élémentaires. Ces filaments sont réunis en au moins deux nappes séparées qui passent sur un dispositif ensimeur, puis sur un dispositif d'assemblage, chaque nappe donnant naissance à un fil. Les différents fils ainsi obtenus passent dans au moins un dispositif muni d'encoches ou de tout autre moyen permettant d'assurer et de maintenir la séparation des fils pendant leur trajet.

Ces fils ainsi séparés sont introduits dans la tête du guide-fil. Lors de l'opération de bobinage, les fils glissent alternativement d'un côté à l'autre du découpage pratiqué dans la tête du guide-fil.

Des butées, constituées de deux tiges cylindriques, sont disposées sur le dispositif d'entraînement du guide-fil, transversalement au mouvement de va-et-vient et près de chaque fin de course. Ces butées ont pour fonction de rassembler les fils en un seul fil aux extrémités de l'enroulement. Cette opération permet d'obtenir des flancs latéraux nets et pratiquement à angle droit.

Une deuxième solution est préconisée par le brevet US-A-4 509 702. L'ensemble de l'installation de fibrage est identique à celle du brevet précédent, hormis le guide-fil. Celui-ci comporte plusieurs fentes partant de sa périphérie et se terminant par une partie coudée. Les extrémités coudées de ces fentes sont alignées dans un plan sensiblement perpendiculaire à l'axe du support de l'enroulement. Chaque fil est introduit dans une fente différente et guidé positivement pendant l'opération de bobinage.

Les butées disposées en fin de course sur le dispositif de déplacement du guide-fil servent à augmenter la tension des fils qui, pendant le laps de temps où ils sont en contact avec lesdites butées, sont bobinés sur la même spire aux extrémités de l'enroulement. Ces butées permettent d'obtenir des flancs latéraux nets et pratiquement à angle droit.

Dans ces deux documents, il n'est pas question de transférer automatiquement les fils d'un support sur lequel l'enroulement a atteint le diamètre désiré sur un support vide en rotation.

Une troisième solution est fournie par le brevet US-A-3 547 361. L'installation de fibrage utilisée est sensiblement identique à celles décrites dans les documents précédents, à l'exception du guide-fil. Celui-ci est formé d'une pièce rectangulaire qui comporte un évidement central en forme de U communiquant latéralement avec l'extérieur. La branche du U, la plus proche du support sur lequel s'effectue l'enroulement, est munie de plusieurs encoches. Les fonds de ces encoches sont dans un plan parallèle à l'axe de rotation du support de l'enroulement.

Deux butées sont fixées sur le dispositif d'encroi- sure commandant le mouvement du guide-fil, à proximité des fins de course de ce dernier. Ces butées, munies d'une fente, sont disposées de manière à rassembler une partie des fils au fond de ladite fente lorsque le guide-fil arrive à l'extrémité de sa course.

Lorsqu'un enroulement est terminé, il est nécessaire pendant un arrêt de course durée, de replacer manuellement les fils dans les encoches du guide-fil avant de commencer le bobinage d'un nouvel enroulement.

L'art antérieur, illustré par ces trois documents, offre des solutions qui ne semblent pas compatibles avec une relance automatique de l'opération de bobinage.

La présente invention a pour objet un procédé qui permet de bobiner simultanément plusieurs fils continus séparés et d'assurer la séparation desdits fils pendant toute l'opération de bobinage.

L'invention a pour objet un dispositif assurant la mise en oeuvre dudit procédé, qui remédie à certains inconvénients présentés par l'art antérieur, en particulier celui illustré par le brevet US-A-3 547 361.

L'invention a notamment pour objet un dispositif et un procédé qui permettent d'obtenir un enroulement cylindrique formé à partir de plusieurs fils séparés, dont les flancs latéraux sont droits et dont les fils constitutifs demeurent séparés du début à la fin de l'enroulement.

L'invention a comme particularité une disposition des organes de guidage des fils qui assurent également la tension desdits fils pendant toute la durée du bobinage.

L'invention a également comme particularité un organe de répartition permettant de guider positivement plusieurs fils continus séparés, et susceptible d'être utilisé dans une installation équipé d'un dispositif de transfert automatique desdits fils d'un support en rotation sur un autre support en rotation.

Le dispositif selon l'invention, destiné à la fabrication et au bobinage simultané sur un même support de plusieurs fils continus séparés, en matière thermoplastique telle que du verre, comprend au moins une filière recevant la matière et la maintenant à l'état fondu, au moins une broche rotative portant ledit support et assurant l'étirage mécanique des filets de matière issus des orifices de la filière sous forme de filaments élémentaires, puis leur bobinage sous forme de fils séparés, au moins un dispositif d'assemblage et de guidage pour regrouper les filaments élémentaires en au moins deux fils séparés et guider lesdits fils vers la broche, un dispositif d'encroisure, maintenu à proximité de la broche, comprenant au moins un guide-fil mobile guidant positivemernt les fils, animé d'un mouvement de va-et-vient pour les répartir sur le support et deux butées placées en fin de course dudit guide-fil, caractérisé en ce que le ou les dispositif(s) de guidage est (sont) placé(s) à l'extérieur de la zone comprise entre les deux plans perpendiculaires au movement de va-et-vient du guide-fil qui passent par les fins de course dudit guide-fil, l'extrémité du guide-fil comportant une ouverture face à la broche communiquant avec une zone interne de guidage des fils, ladite zone étant pourvue à sa périphérie d'au moins deux encoches ou fentes, les encoches, situées d'un même côté par rapport à un plan qui passe par le centre du guide-fil perpendiculairememt à l'axe de rotation de la broche, étant disposées de manière que la distance qui sépare l'extrémité du fond de chacune de ces encoches dudit plan est différente pour chaque encoche.

Les dimensions de l'ouverture et de la zone interne du guide-fil peuvent être très variées, mais l'ouverture doit toujours présenter une largeur suffisante pour permettre le passage des fils. Ainsi, l'ouverture peut être assez étroite et donner accès à une zone interne nettement plus large; au contraire, l'ouverture peut être plus large que la zone interne elle-même. C'est, par exemple, le cas lorsque l'extrémité du guide-fil est découpée en forme de V. Les encoches sont alors pratiquées sur au moins un des bords délimitant une des branches du V. Les bords de la zone interne ne sont pas forcément droits comme dans l'exemple précédent; ils peuvent être incurvés.

Les encoches sont, de préférence, réparties régulièrement de part et d'autre du plan passant par le centre du guide-fil et perpendiculaire à l'axe de rotation de la broche. Le fond des encoches est de préférence incliné par rapport à un plan vertical. Cette inclinaison est telle que les droites passant par le fond de deux encoches opposées convergent au-dessous du guide-fil.

Lorsqu'au moins deux encoches sont situées d'un même côté par rapport au plan précédent, la distance séparant l'extrémité du fond de chaque encoche dudit plan doit être différente pour chaque encoche.

Comme il est souhaitable que la largeur de la nappe formée par les fils bobinés, chacun d'entre aux étant placé dans une encoche, soit assez faible, il est préférable que les extrémités du fond des encoches soient situées dans différents plans verticaux parallèles à l'axe de rotation de la broche.

Lorsque les encoches, ainsi échelonnées, sont régulièrement réparties en deux groupes de chaque côté du plan passant par le centre du guide-fil et perpendiculaire à l'axe de rotation de la broche, les plans verticaux passant par les extrémités du fond des encoches extrêmes de chaque groupe font un angle compris, de préférence, entre 5 et 90°C.

Cet angle est plus ou moins important selon la grosseur de chaque fil bobiné, selon l'écartement désiré sur l'enroulement, selon aussi la nature de l'ensimage déposé sur les fils.

Le guide-fil de l'invention est relié à un dispositif d'encroisure, dont le mécanisme assure le mouvement de va-et-vient dudit guide-fil parallèlement à l'axe de rotation de la broche par l'intermédiaire d'une pièce de forme appropriée. Le guide-fil et la pièce de raccordement sont, de préférence, les plus légers possible. Cette légèreté est obtenue grâce à l'emploi de matériau de faible densité et/ou en pratiquant des évidements dans lesdites pièces.

L'installation de fibrage selon l'invention comprend également un dispositif permettant de maintenir la séparation des fils et de les mettre sous tension pendant toute l'opération de bobinage. Ce dispositif consiste en au moins un moyen muni d'encoches ou de fentes, tel qu'un peigne, disposé un peu au-dessus du dispositif d'encroisure portant le guide-fil et à l'extérieur de la zone comprise entre les deux plans passant par les fins de course du guide-fil, perpendiculairement au movement de va-et-vient dudit guide-fil.

D'une manière connue en soi, ce moyen muni de fentes ou d'encoches est solidaires d'un bras fixé à l'extrémité d'un vérin permettant de déplacer ledit moyen d'une position haute à une position basse et réciproquement.

Dans les installations classiques, la tension donnée au fil diminue plus ou moins au point de rebroussement du guide-fil. Le relachement de la tension du fil, au moment précis où il est bobiné à l'extrémité de l'enroulement, peut être à l'origine d'un défaut. Il est encore plus difficile d'éviter cet inconvénient lorsque plusieurs fils sont bobinés simultanément.

La disposition des moyens de guidage décrite ci- dessus permet d'éliminer ce risque en assurant en permanence la tension des fils.

Le procédé de bobinage d'après l'invention, selon lequel on étire mécaniquement des filaments élémentaires à partir des filets s'écoulant des orifices d'une filière remplie de matière fondue à l'aide d'une broche rotative, on sépare lesdits filaments en au moins deux nappes, lesdites nappes passant sur un organe ensimeur, on assemble les filaments de chaque nappe en un seul fil sur un organe d'assemblage, on maintient la séparation des fils ainsi obtenus par au moins un peigne supérieur et au moins un peigne inférieur, et on bobine lesdits fils sur un support porté par la broche en rotation en les répartissant à l'aide d'un guide-fil animé d'un mouvement de va-et-vient, parallèlement à l'axe de la broche, consiste à écarter les fils, à l'aide du peigne inférieur, de la zone comprise entre les deux plans passant par les fins de course du guide-fil et perpendiculaires à son mouvement de va-et-vient pendant toute l'opération de bobinage et à guider positivement les fils qui demeurent séparés jusqu'au moment où ils sont répartis sur le support.

Ce procédé peut être employé soit avec un bobinoir comportant une seule broche, soit avec un bobinoir à barillet comportant deux broches et autorisant le transfert automatique des fils d'une broche sur l'autre.

Les avantages de l'invention ressortiront de la suite de la description qui se rapporte à des formes de réalisation du dispositif conforme à l'invention. Ces formes de réalisation particulières sont décrites en référence aux figures suivantes:
la figure 1 est une vue, en perspective, d'une installation de fibrage et de bobinage utilisée pour la fabrication de fibres de verre continues, équipée des dispositifs selon l'invention,
la figure 2 est une vue partielle, en perspective, d'une partie du dispositif équipant l'installation représentée figure 1,
la figure 3 est une vue, en perspective, d'un mode de réalisation du guide-fil selon l'invention,
la figure 4 est une vue, en perspective, de l'installation représentée figure 1 pendant une des phases de l'opération de transfert des fils d'une broche en rotation sur une autre broche en rotation.

L'installation représentée à la figure 1 comporte une filière 10, indiquée schématiquement par la base d'un parallélépipède rectangle, qui est alimentée en verre fondu par une source d'alimentation non reproduite sur la figure.

Le fond de la filière 10 est muni d'un grand nombre d'orifices, par lesquels s'écoule le verre fondu sous forme de filets qui sont amincis et transformés en filaments élémentaires 11 sous l'influence de la force d'étirage produite par la broche Bᵢ.

Ces filaments, réunis sous forme de plusieurs nappes 12 distinctes, passent sur un organe ensimeur symbolisé par le rouleau 13. Ces nappes, au nombre de huit dans l'exemple figuré, sont ensuite conduites dans un dispositif d'assemblage et de guidage formés d'une ou plusieurs plaquettes 14 munies d'encoches situées au-dessous du rouleau 13. Ces organes de guidage, qui peuvent prendre des formes très variées, sont généralement appelés peignes. C'est à partir de ces peignes 14 que les fils 15 prennent véritablement naissance.

Le dispositif de guidage comprend également un ou plusieurs peignes 16 disposés au niveau inférieur proche du bobinoir 17. Les deux peignes 16 sont solidaires d'une tige 18 par l'intermédiaire de moyens 19 permettant d'assurer le réglage de leur écartement. La structure d'un peigne 16 est représentée à la figure 2. Il est constitué d'un barreau 20, sur lequel sont fixées des plaquettes 21 fendues d'une encoche 22 recourbée à son extrémité, dans laquelle vient s'insérer chaque fil 15. D'autres modes de séparation et de guidage desdits fils, bien connus de l'homme de métier, sont également utilisables.

Ces peignes 16 sont disposés de part et d'autre de la zone située entre les deux plans passant par les fins de course du guide-fil 23, perpendiculairement à son mouvement de va-et-vient. La tige 18, disposée parallèlement à l'axe de rotation de la broche 6₁, est elle-même solidaire de l'extrémité d'un bras 24, fixé sur un vérin 25. La tige 18 peut être solidaire par l'une de ses extrémités de ce bras; toutefois, il est recommandé qu'elle en soit solidaire par son milieu.

Le vérin 25 peut être solidaire ou indépendant du bobinoir 17.

Après leur passage dans les peignes 16, les fils 1 5 convergent vers le guide-fil 23 relié, de manière appropriée, à un dispositif d'encroisure 26 logé dans un corps 27. Le mécanisme du dispositif d'encroi- sure 26, tel que décrit par exemple dans le brevet FR-A-2 182 381, assure le mouvement de va-et-vient dudit guide-fil parallèllement à l'axe de rotation de la broche Bₗ.

Le dispositif d'encroisure 26 comporte deux butées, chacune étant implantée à proximité de chaque fin de course du guide-fil 23. Elles sont formées d'un tige cylindrique disposée sensiblement dans un plan perpendiculaire à l'axe de rotation de la broche Bₗ. Ces butées sont décrites de façon détaillée dans le brevet US-A-3 371 877, et n'ont donc pas été représentées pour éviter d'alourdir inutilement les figures.

Le dispositif 26 est fixé à l'extrémité d'un bras 38 oscillant autour d'un axe, de manière à écarter progressivement le guide-fil 23 de la broche B, sous l'effet du grossissement de l'enroulement 28. Ceci peut être réalisé, par exemple, par les moyens décrits dans le brevet EP-B-0 000 853.

Le bobinoir 17 possède sur sa face frontale un barillet 29 porteur de deux broches B₁ et B₂ qui sont placées en alternance devant le dispositif d'encroi- sure 26.

Les différents organes moteurs nécessaires au fonctionnement des broches et du dispositif d'encroisure sont protégés par le capot 30.

La figure 3 représente un mode de réalisation du guide-fil 23. Ce dernier est formé d'une plaque plane 31 découpée de manière à présenter une ouverture 32 s'ouvrant vers une zone interne de guidage, en forme de V, symétrique par rapport au plan médian passant par l'axe x-y. Cette zone interne comporte sur les côtés deux séries d'encoches 33 en forme de V, réparties symétriquement par rapport au plan médian passant par l'axe x-y. Le fond desdites encoches est incliné par rapport à la verticale.

La pièce 31 est fixée par des moyens appropriés, tels que des rivets 34, à une pièce de raccordement 35. Cette pièce 35, doublement coudée à angle droit, comporte des perforations 36 pour l'alléger. Elle est reliée d'une manière connue en soi au mécanisme du dispositif d'encroisure 26.

Bien d'autres modes de réalisation peuvent être conçus pour le guide-fil selon l'invention; qu'ils soient d'une seule pièce, comme dans les exemples précédents, ou constitués de plusieurs parties fixes ou mobiles afin de modifier la configuration de la zone interne de guidage, les guide-fils selon l'invention ont comme point commun d'être munis d'encoches sur au moins un des côtés de ladite zone, les fonds des encoches disposées d'un même côté étant situés à des distances différentes par rapport au plan médian par l'axe x-y.

Dans le guide-fil selon l'invention, chaque fil 15 est disposé au fond d'une encoche et guidé positivement pendant toute l'opération de bobinage. Les fils 15 sont ainsi maintenu du fait qu'ils passant préalablement dans les peignes 16 disposés de part et d'autre de la zone située entre les deux plans passant par les fins de course du guide-fil 23, perpendiculairement à l'axe de rotation de la broche B,

Les butées fixées sur le dispositif d'encroisure 26, sont réglées de telle manière que les fils extrêmes 15a, 1 5b et leurs symétriques touchent à tour de rôle chacune desdites butées.

Grâce à la disposition des encoches du guide-fil 23, à celle des peignes 16 et au réglage des butées, les différents fils 15 sont déposées séparément sur l'enroulement 28 pendant toute la durée du bobinage, y compris aux extrémités de l'enroulement.

Le dispositif selon l'invention peut être utilisé avec un bobinoir ne comportant qu'une seule broche. Il est plus avantageusement utilisé avec un bobinoir à barillet équipé d'au moins deux broches Bi et 8₂ et de moyens permettant d'assurer le transfert automatique des fils de la broche B₁ sur la broche 8₂.

Cette opération est illustrée par les figures 1 et 4.

Lorsque l'enroulement 28 a atteint un poids donné au bout d'un temps de bobinage prédéterminé, la broche 8₂, munie d'un support ou manchette 37, est mise en rotation et les peignes 16 sont déplacés jusqu'à leur position haute sous l'action du vérin 25. Simultanément, le bras 38 supportant le dispositif d'encroisure 26 pivote en éloignant ce dernier de la broche Bi, et le bras télescopique 39, muni à son extrémité d'un dispositif 40 destiné à rassembler les fils 15, les réunit et les déplace jusqu'à l'extrémité de la broche Bᵢ sur laquelle ils s'enroulent.

Le barillet 29 pivote plaçant la broche 8₂ en position de travail et la broche B₁ en position de repos. Les fils 15, toujours écartés par le bras 39 et le dispositif 40, s'enroulent alors sur l'extrémité de la broche B₂. Le transfert des fils de la broche B₁ à la broche B₂ peut être assuré par différents moyens non représentés, en particulier par ceux décrits dans le brevet FR-A-2 425 399.

Le bras 39 revient à sa position initiale et, simultanément, le dispositif d'encroisure 26 est ramené près de la broche 8₂ en rotation, les fils s'introduisant automatiquement dans le guide-fil 23. Les peignes 16 sont ramenés à leur position basse sous l'action du vérin 25, et chaque fil 15 retrouve alors sa place dans une des encoches 33 du guide-fil 23.

Le dispositif et le procédé selon l'invention permettent de produire des enroulements dont le poids peut atteindre trente kilogrammes et pour lesquels le taux de séparation des fils est pratiquement égal à 100%.

Les flancs latéraux des enroulements obtenus sont droits et l'extraction des fils s'opère sans difficultés.

La présente description concerne le bobinage de fils de verre, mais il est évident que l'invention s'applique au bobinage de tous fils continus obtenus à partir d'une matière thermoplastique, dès lors qu'au moins deux fils doivent être maintenus séparés au cours de leur bobinage sur un même support.

## Revendications

1. Dispositif pour la formation et le bobinage de plusieurs fls continus (15), en matière thermoplastique telle que du verre, sur un même support (37), comprenant au moins une filière (10) recevant la matière et la maintenant à l'état fondu, au moins une broche rotative (B₁) portant le support (37) et assurant l'étirage mécanique des filets de matière issus des orifices de la filière (10) sous forme de filaments élémentaires (11), puis leur bobinage sous forme de fils séparés (15), au moins un dispositif d'assemblage et de guidage (14, 16) pour regrouper les filaments (11) en au moins deux fils séparés (15) et guider ces fils vers la broche (Bi un dispositif d'encroisure (26), maintenu à proximité de la broche, comprenant au moins un guide-fil mobile (23) guidant positivement les fils (15), animé d'un mouvement de va-et-vient pour les répartir sur le support (37) et deux butées placées en fin de course de guide-fil, caractérisé par le fait que le (ou les) dispositif(s) de guidage (16) est (sont) placé(s) à l'extérieur d'une zone comprise entre les deux plans perpendiculaires à la direction de déplacement du guide-fil (23) qui passent par les fins de course de ce dernier, et que ledit guide-fil (23) comporte une ouverture (32) face à la broche (Bi) communiquant avec une zone interne de guidage des fils (15), ladite zone étant pourvue à sa périphérie d'au moins deux encoches ou fentes (33), les encoches (33), situées d'un même côté par rapport à un plan x-y qui passe par le centre du guide-fil perpendiculairement à l'axe de rotation de la broche (Bi), étant disposées de manière que la distance qui sépare l'extrémité du fond de chacune de ces encoches dudit plan est différente pour chaque encoche.

2. Dispositif selon la revendication 1, caractérisé en ce que les encoches du guide-fil (23) sont régulièrement réparties de part et d'autre du plan x-y.

3. Dispositif selon l'une des revendications 1 et 2, caractérisé en ce que les extrémités du fond des encoches sont situées dans plusieurs plans verticaux parallèles à l'axe de rotation de la broche (Bi).

4. Dispositif selon la revendication 3, caractérisé en ce que les encoches (33) échelonnées en deux groupes de chaque côté du plan x-y passant par le centre du guide-fil (23) perpendiculairement à l'axe de rotation de la broche (B₁), sont disposées de telle manière que les plans verticaux passant par les extrémités du fond des encoches extrêmes de chaque groupe font un angle compris, de préférence, entre 5 et 90°C.

5. Dispositif selon l'une des revendications précédentes, caractérisé en ce que le fond des encoches (33) est incliné par rapport à la verticale.

6. Dispositif selon la revendication 1, caractérisé en ce que le (ou les) dispositif(s) de guidage (16) des fils séparés (15) muni(s) de fentes ou d'encoches, est (sont) solidaire(s) d'une tige (18), disposée parallèlement à l'axe de rotation de la broche (B₁), par l'intermédiaire de moyens (19) permettant de régler la distance séparant le(s) dispositif(s) (16) de la zone précédemment définie.

7. Dispositif selon la revendication 6, caractérisé en ce que le milieu de la tige (18) est solidaire d'un bras (24) fixé à un vérin (25) assurant le déplacement du (ou des) dispositif(s) (16) d'une position haute à une position basse et réciproquement.

8. Procédé de fabrication et de bobinage de plusieurs fils continus (15), en matière thermoplastique telle que du verre, sur un même support (37) disposé sur une broche rotative (Bᵢ), consistant à étirer mécaniquement des filets de matière issus des orifices d'une filière (10) sous forme de filaments élémentaires (11) sous l'action de la rotation de la broche (B₁), à séparer les filaments (1) en au moins deux nappes (12), à assembler les filaments de chaque nappe en un fil (15), à maintenir la séparation des fils (15) par au moins un peigne supérieur (14) et au moins un peigne inférieur (16), à répartir les fils (15) sur le support (37) à l'aide d'un guide-fil (23) animé d'un mouvement de va-et-vient parallèlement à l'axe de rotation de la broche (B₁), caractérisé en ce qu'on écarte les fils (15), à l'aide du peigne inférieur (16), de la zone comprise entre les deux plans passant par les fins de course du guide-fil (23) et perpendiculairement au movement de va-et-vient de ce dernier pendant toute l'opération de bobinage et qu'on guide positivement les fils (15) qui demeurent séparés jusqu'au moment où il sont répartis sur le support (37).

9. Procédé de transfert de fils (15) d'une broche B₁ sur une broche 8₂ dans le cadre du procédé selon la revendication 8, qui consiste à éjecter les fils (15) sur l'extrémité de la broche Bᵢ à amener la broche 8₂ à la place de la broche B₁, à transférer les fils sur l'extrémité de la broche 8₂ puis à poursuivre le bobinage sur le support (37) disposé sur la broche 8₂, caractérisé en ce qu'avant l'éjection des fils (15), le peigne inférieur (16) est éloigné de la broche B₁ jusqu'à une position haute proche du peigne supérieur (14) puis, dès que le bobinage sur le support (37) de la broche 8₂ commence, à ramener le peigne inférieur (16) à sa position initiale, ce dernier étant maintenu hors de la zone définie dans la revendication 8 pendant toute l'opération de transfert.

## Patentansprüche

1. Vorrichtung zum Bilden und Aufspulen mehrerer aus thermoplastischem Material wie etwa Glas bestehender Endlosfäden (1 5) auf dem selben Träger (37), mit wenigstens einer Ziehdüse (10), die den Werkstoff enthält und ihn in geschmolzenem Zustand hält, mit wenigstens einer Wickelspule (B₁), die einen Träger (37) aufweist und bewirkt, daß die in Form von Filamenten (11) aus den Öffnungen der Ziehdüse (10) heraustretenden Werkstoffstrahlen mechanisch gezogen und danach in Form von Einzelfäden (15) aufgespult werden, mit wenigestens einer Kämm- und Führungsvorrichtung (14, 16) um die Filamente (11) in wenigstens jeweils zwei Einzelfäden zusammenzufassen und sie zur Spule (B₁) zu führen, mit einer Verkreuzungseinrichtung (26), die nahe der Spule gehalten wird und wenigstens einen beweglichen Fadenführer (23), der die Fäden (15) positiv führt und hin-und herbewegt wird, so daß die Fäden auf dem Träger (37) verteilt werden, sowie zwei jeweils an der Endstellung des Fadenführers angeordnete Anschläge aufweist, dadurch gekennzeichnet, daß die Führungsvorrichtung(en) (16) außerhalb des Bereiches angeordnet ist (sind), der zwischen den beiden Ebenen liegt, die senkrecht zur Bewegungsrichtung des Fadenführers (23) und durch die jeweiligen Endstellungen des Fadenführers hindurch verlaufen, und daß der Fadenführer (23) eine zur Spule (B₁) weisende Öffnung (32) aufweist, die mit einem inneren Bereich zur Führung der Fäden (15) in Verbindung steht, wobei an der Peripherie dieses Bereiches wenigstens zwei Kerben oder Spalte (33) vorgesehen sind, und wobei die Kerben (33), die in Bezug auf eine durch die Mitte des Fadenführers hindurch senkrecht zur Rotationsachse der Spule (B₁) verlaufende Ebene x-y auf der selben Seite dieser Ebene liegen, so angeordnet sind, daß der Abstand jeweils zwischen der Spitze der Sohle der Einkerbungen und dieser Ebene für jede Kerbe verschieden ist.

2. Vorrichtung nach Anspruch 1, dadurch gekennzeichnet, daß die Kerben des Fadenführers (23) gleichmäßig auf beiden Seiten der Ebene x-y verteilt sind.

3. Vorrichtung nach Anspruch 1 oder 2, dadurch gekennzeichnet, daß die Spitzen der Sohle der Kerben in mehreren, zur Rotationsachse der Spule (B₁) parallelen, vertikalen Ebenen angeordnet sind.

4. Vorrichtung nach Anspruch 3, dadurch gekennzeichnet, daß die in zwei Gruppen beidseitig der durch die Mitte des Fadenführers (23) senkrecht zur Rotationsachse der Spule (B₁) verlaufenden Ebene x-y stufenförmig angeordneten Kerben (33) so angeordnet sind, daß die vertikalen Ebenen, die durch die Spitzen der Sohle der jeweils hintersten Kerben jeder Gruppe verlaufen, einen Winkel bilden, der vorzugsweise zwischen 5 und 90° beträgt.

5. Vorrichtung nach einem der vorhergehenden Ansprüche, dadurch gekennzeichnet, daß die Sohle der Kerben (33) in Bezug auf die Vertikale geneigt ist.

6. Vorrichtung nach Anspruch 1, dadurch gekennzeichnet, daß die mit Spalten oder Kerben versehene(n) Führungsvorrichtung(en) (16) der Einzelfäden (15) mit einer parallel zur Rotationsachse der Spule (Bᵢ) angeordneten Verbindungsstange (18) mittels Einrichtungen (19) zusammenwirkt (zusammenwirken), durch die der Abstand zwischen der (den) Vorrichtung (en) (16) und dem oben definierten Bereich reguliert werden kann.

7. Vorrichtung nach Anspruch 6, dadurch gekennzeichnet, daß der Bereich der Verbindungsstange (18) mit einem Arm (24) zusammenwirkt, der seinerseits an einem Stellglied (25) befestigt ist, mit dem die Vorrichtung(en) zwischen einer oberen und einer unteren Position hin- une herbewegt werden kann (können).

8. Verfahren zur Herstellung und zum Aufspulen mehrerer aus thermoplastischem Material wie etwa Glas bestehender Endlosfäden (15) auf dem selben Träger (37), der auf einer Rotationsspule (Bᵢ) angeordnet ist, wobei das Verfahren darin besteht, daß Werkstoffstrahlen, die aus den Öffnungen einer Ziehdüse (10) in Form von Filamenten (11) heraustreten, durch die Rotation der Spule (Bᵢ) mechanisch gezogen werden, daß die Filamente (11) in wenigstens zwei Faserbündel (12) getrennt werden, daß die Filamente jedes Faserbündels zu einem Faden (15) zusammenfaßt werden, daß die Trennung der Fäden (15) durch wenigstens einen oberen Kamm (14) und wenigstens einen unteren Kamm (16) aufrechterhalten wird, daß die Fäden (15) auf dem Träger (37) mit Hilfe eines Fadenführers (23), der parallel zur Rotationsachse der Spule (B₁) hin-und herbewegt wird, verteilt werden, dadurch gekennzeichnet, daß die Fäden (15) mit Hilfe des unteren Kammes (16) von dem Bereich zwischen den beiden Ebenen, die durch die Endstellungen des Fadenführers (23) hindurch und senkrecht zu dessen Hin-und Herbewegung verlaufen, während des gesamten Spulvorganges auf Abstand gehalten werden, und daß die Fäden (15), die bis zu dem Moment ihrer Verteilung auf dem Träger (37) getrennt bleiben, positiv geführt werden.

9. Verfahren zur Übertragung von Fäden (15) von einer Spule B₁ auf eine Spule 8₂ im Rahmen des Verfahrens nach Anspruch 8, das darin besteht, daß die Fäden (15) am Ende der Spule B₁ abgeworfen werden, daß die Spule 8₂ an die Stelle der Spule B, geführt wird, daß die Fäden auf das Ende der Spule 8₂ übergeben werden, daß dann der Spulvorgang auf dem auf der Spule 8₂ angeordneten Träger (37) fortgesetzt wird, dadurch gekennzeichnet, daß vor dem Abwerfen des Fadens (15) der untere Kamm (16) von der Spule B, bis auf eine hohe Position nahe dem oberen Kamm (14) entfernt wird, und daß dann, sobald der Spulvorgang auf dem Träger (37) der Spule B₂ beginnt, der untere Kamm (16) in seine Ausgangsstellung zurückgeführt wird, wobei er während des gesamten Übertragungsvorganges außerhalb des in Anspruch 8 definierten Bereiches gehalten wird.

## Claims

1. Device for shaping and winding several continuous threads (1 5) made of thermoplastic material such as glass, on the same support (37) comprising at least one die plate (10) which receives the material maintaining it an a molten state, at least one rotatable pin (B₁) carrying the support (37) and causing mechanical drawing od threads issuing from the orifices in the die plate (10) in the form of elementary filaments (11), and then winding them in the form of separate threads (15), at least one assembly and guidance device (14, 16) for rearranging the filaments (11) into at least two separate threads (15) and guiding these threads towards the pin (B₁), a a crossing device (26) maintained near to the pin, comprising at least one mobile thread-guide (23), which positively guides the threads (15) actuated by a reciprocating movement to distribute them on the support (37) and two stops located at the end of the travel of the thread-guide, characterised in that the guidance device(s) (16) is (are) located outside the area defined between the two perpendicular planes in the direction of movement of the thread-guide (23) which passes through the ends of the travel of the latter, and the said thread-guide (23) includes an opening (32) opposite the pin (8₁) communicating with an internal guidance area for the threads (15), the said area being provided on its periphery with at least two notches or grooves (33), the notches (33) situated on the same side relative to an x-y plane, which goes through the middle of the thread-guide perpendicular to the rotational axis of the pin (B₁), being disposed in such a way that the distance which separates the end of each of these notches of the said plane is different for each groove.

2. Device according to Claim 1, characterised in that the notches of the thread-guide (23) are regularly distributed on both sides of the x-y plane.

3. Device according to one of the Claims 1 and 2, characterised in that the ends of the bottom of the notches are situated in several vertical planes parallel to the rotational axis of the pin (Bᵢ).

4. Device according to Claim 3, characterised in that the notches (33) are spread out in the groups on each side of the x-y plane passing through the centre of the thread-guide (23) perpendicular to the rotational axis of the pin (Bᵢ) are disposed in such a way that the vertical planes pass through the ends of the bottom of the furthest notches of each group, making a total angle preferably of between 5 and 90°.

5. Device according to one of the preceding claims, characterised in that the bottom of the notches (33) is tilted compared to the vertical position.

6. Device according to Claim 1, characterised in that the guidance device(s) (16) of the separate threads (15) fitted with grooves or notches, is (are) attached to a rod (18), disposed parallel to the rotational axis of the pin (Bᵢ) by the average intermediary (19) allowing the distance separating the device(s) (16) from the area previously defined to be controlled.

7. Device according to Claim 6, characterised in that the middle of the rod (18) is attached to an arm (24) fixed to a jack (25) which causes the device(s) to be moved from a high to a low position and vice versa.

8. Process for manufacturing and winding several continuous threads (15) made of thermoplastic material such as glass on the same support (37) disposed on a rotatable pin (B₁), consisting in mechanically drawing the threads of material issuing from the orifices of a die-plate (10) in the form of elementary filaments (11) by the action ot rotation of the pin (Bi) to separate the filaments (11) into at least two layers (12) assembling the filaments of each layer into one thread (15), maintaining the separation of the thread (15) by at least one upper comb (14) and at least one lower comb (16), distributing the threads (15) on the support (37) with the help of a thread-guide (23) actuated by a reciprocal movement parallel to the rotational axis of the pin (B₁), characterised in that it separates the threads (15) with the help of the lower comb (16) from the area defined by the two planes passing through the ends of travel of the thread-guide (23) and perpendicular to the reciprocal movement of the latter during the whole winding operation and which positively guides the threads (15) which remain separate until they are distributed on the support (37).

9. Process for transferring the threads (15) from a pin (Bᵢ) onto a pin (B2) in the process according to Claim 8, which consists in ejecting the thread (15) onto the end of the pin (B₁) to convey the pin (B₂) to the location of pin (B₁), in transferring the threads onto the end of pin (B₂) and then in following the winding on the support (37) disposed on pin (8₂), characterised in that before the threads are ejected, the lower comb (16) is removed by the pin (B₁) to a high position near to the upper comb (14) then, as soon as the winding on the support (37) of pin (B₂) commences, in returning the lower comb (16) to its original position, the latter being maintained outside the area defined in Claim 8 during the whole transfer operation.
